# FASCICULE DE BREVET EUROPEEN

(11) **EP 2 191 029 B1**
(45) Date de publication et mention de la délivrance du brevet: **23.01.2013**
(21) Numéro de dépôt: 08830741.8
(22) Date de dépôt: 10.07.2008
(51) Int. Cl.: C22C 47/06

(54) **PIECE MECANIQUE COMPORTANT UN INSERT EN MATERIAU COMPOSITE**
MECHANISCHES TEIL MIT EINEM EINSCHUB AUS EINEM VERBUNDWERKSTOFF
MECHANICAL PART INCLUDING AN INSERT MADE OF A COMPOSITE MATERIAL

(30) Priorité: 26.07.2007 FR 0705453
(43) Date de publication de la demande: 02.06.2010
(73) Titulaire: SNECMA, 75724 Paris Cedex 15 (FR); Messier-Bugatti-Dowty, 78140 Velizy Villacoublay (FR)
(72) Inventeur: DUNLEAVY, Patrick, F-91120 Palaiseau (FR); FRANCHET, Jean-Michel, F-75018 Paris (FR); KLEIN, Gilles, F-95540 Mery sur Oise (FR); MASSON, Richard, F-78530 Buc (FR)
(74) Mandataire: Gevers France
(86) Numéro de dépôt international: PCT/FR2008/001014
(87) Numéro de publication internationale: WO 2009/034263

(56) Documents cités:
- EP-A- 1 652 974
- AU-A- 3 171 471
- DE-A1- 10 005 250
- GB-A- 803 270
- US-A- 3 033 487
- US-A- 3 669 364

## Description

La présente invention concerne une pièce mécanique comportant un insert en matériau composite du type constitué de fibres céramiques dans une matrice métallique, ainsi qu'un procédé de fabrication de cette pièce mécanique et un dispositif de bobinage conçu pour la mise en oeuvre du procédé de fabrication. L'invention s'applique à tout type de pièce mécanique dont la fonction est de transmettre un effort de traction et/ou de compression principalement unidirectionnel.

Dans le domaine aéronautique, notamment, un objectif constant est l'optimisation de la résistance des pièces mécaniques pour une masse et un encombrement minimaux. Ainsi, certaines pièces mécaniques peuvent comporter un insert en matériau composite à matrice métallique, de telles pièces pouvant être monoblocs. Un tel matériau composite comporte une matrice d'alliage métallique, par exemple d'alliage de titane Ti, au sein de laquelle s'étendent des fibres, par exemple des fibres céramiques de carbure de silicium SiC. De telles fibres présentent une résistance en traction et en compression bien supérieure à celle du titane. Ce sont donc principalement les fibres qui reprennent les efforts, la matrice d'alliage métallique assurant une fonction de liant avec le reste de la pièce, ainsi que de protection et d'isolation des fibres, qui ne doivent pas entrer en contact les unes avec les autres. En outre, les fibres céramiques sont résistantes à l'érosion, mais doivent nécessairement être renforcées par du métal.

Les matériaux composites tels que décrits ci-dessus sont connus pour être utilisés, dans le domaine aéronautique, pour la fabrication de disques, d'arbres, de corps de vérins, de carters, d'entretoises ou comme renforts de pièces monoblocs telles que des aubes.

Une technique de fabrication de ces pièces est décrite dans le document FR 2886290, représentatif de l'arrière plan technologique de l'invention, dans lequel une des étapes essentielles de fabrication consiste à effectuer un bobinage d'un faisceau ou d'une nappe de fils enduits autour d'une pièce de révolution circulaire perpendiculairement à l'axe de rotation de celle-ci. Les pièces décrites ainsi obtenues sont de type circulaire et conviennent particulièrement pour la réalisation de pièces circulaires telles que des arbres, des corps de vérins, des carters ou des disques. Le brevet US3669364 décrit la fabrication d'un panneau par enroulement de fils enduits autour d'un mandrin et le façonnage de la pièce après soudage diffusion. DE10005250 décrit la fabrication d'une pièce de forme complexe par enroulement de fils enduits autour d'un mandrin suivi d'une mise en forme de l'ensemble avant soudage diffusion.

Toutefois, certaines pièces mécaniques requièrent des propriétés différentes de celles présentées par les pièces circulaires. C'est le cas notamment des bielles, de forme essentiellement oblongue, dont la fonction est de transmettre un effort de traction et/ou de compression unidirectionnel.

Une bielle en matrice métallique renforcée par des fibres ceramiques confirmes est décrite par US-A-4671336.

L'invention a notamment pour objet un procédé de fabrication d'une pièce mécanique comportant au moins un insert en matériau composite du type constitué de fibres céramiques dans une matrice métallique capable de transmettre des efforts de traction et/ou de compression unidirectionnels entre ses extrémités.

A cet effet, l'invention concerne un procédé de fabrication d'une pièce mécanique selon les caractéristiques de la revendication 1.

La pièce mécanique ainsi obtenue, par exemple une bielle, permet avantageusement de transmettre des efforts de traction et/ou de compression unidirectionnels.

D'autres avantages et caractéristiques de l'invention ressortiront à la lecture de la description détaillée qui suit en référence aux figures annexées sur lesquelles :
- la figure 1 représente une vue en perspective d'un exemple de pièce mécanique selon l'art antérieur ;
- la figure 2 représente une vue en perspective d'un exemple de dispositif de bobinage selon l'invention ;
- la figure 3 représente une vue en perspective d'un exemple d'insert obtenu selon le procédé de fabrication de l'invention ;
- la figure 4 représente un exemple d'insert, de conteneur destiné à accueillir l'insert et de couvercle métallique destiné à recouvrir de manière étanche le conteneur et l'insert ;
- la figure 5 représente une vue en perspective d'un exemple de pièce mécanique obtenue selon le procédé de fabrication de l'invention ;
- la figure 6 représente une variante du procédé de fabrication de l'invention ;
- la figure 7 représente une vue en coupe d'un autre exemple de pièce mécanique obtenue selon la variante du procédé de fabrication de l'invention ; et
   - la figure 8 représente une vue en perspective de l'exemple de pièce mécanique obtenue selon la variante du procédé de fabrication de l'invention.

Les techniques de fabrication d'une pièce mécanique, comportant un insert en matériau composite, décrites dans le document FR 2886290 sont utilisables dans le cadre de la présente invention. Ainsi, l'enseignement de ce document doit être considéré comme étant incorporé dans la présente demande, par exemple, et de manière non limitative, la structure des fils enduits, leur fabrication, la fabrication d'une nappe liée de fils enduits, la solidarisation de cette nappe soit sur le support métallique sur lequel elle est enroulée soit à la nappe de couche inférieure, le soudage des fils par laser ou par contact entre deux électrodes, la compaction isostatique à chaud et l'usinage.

La figure 1 représente un exemple de pièce mécanique telle qu'une bielle 1 dont la forme est généralement oblongue, c'est-à-dire de forme allongée. Elle comporte deux extrémités 13 et 14. La fonction d'une bielle 1 est de transmettre un mouvement, et/ou des efforts de traction T et/ou de compression C, entre deux pièces articulées à ses extrémités suivant des axes parallèles Z1 et Z2. La bielle 1 comporte à chacune de ses extrémités 13 et 14 un évidement cylindrique 11 ou 12 dont les axes correspondent aux axes parallèles Z1 et Z2. Ce type de bielle 1 peut être utilisé, par exemple, dans la conception des atterrisseurs ou dans celle des turbomachines comportant des bielles de reprise d'effort de poussée.

La figure 2 représente un exemple de dispositif de bobinage 20 selon l'invention. Dans cet exemple, le dispositif de bobinage 20 est particulièrement adapté pour la réalisation d'un insert pour une pièce mécanique telle qu'une bielle. Ce dispositif de bobinage 20 comporte une pièce formant mandrin 2 creuse de forme oblongue jouant le rôle de mandrin et deux flasques 21 et 22 de forme oblongue et sensiblement identiques. La pièce formant mandrin 2 est à géométrie de révolution, c'est-à-dire une géométrie décrivant une structure fermée le plus souvent courbe. Les dimensions des flasques 21 et 22 sont supérieures aux dimensions de la pièce formant mandrin 2 de sorte que la périphérie 27 de chaque flasque 21 et 22 s'étende au-delà de la périphérie de la pièce formant mandrin 2. La pièce formant mandrin 2 est prise en sandwich entre les flasques 21 et 22. Les fils 32 s'enroulent sur la pièce formant mandrin 2 lorsque le dispositif de bobinage 20 est mis en rotation selon l'axe de bobinage Z. Les flasques 21 et 22 retiennent axialement les fils enduits 32 et les guident.

Le dispositif de bobinage 20 appartient à un ensemble formant un système de bobinage. Le système de bobinage comprend en outre des moyens pour mettre en rotation le dispositif de bobinage 20 et des moyens de fourniture d'un faisceau ou d'une nappe liée de fils enduits 32.

La pièce formant mandrin 2 comporte deux portions de bobinage rectilignes 24. Ces portions de bobinage rectilignes 24 sont orientées perpendiculairement à l'axe de bobinage Z. Ainsi, au moins une partie du bobinage des fils 32 autour de la pièce formant mandrin 2 s'effectue selon une direction rectiligne. Le bobinage des fils enduits 32 s'effectue de manière perpendiculaire à l'axe de bobinage Z, autrement dit, les fils enduits 32 sont sensiblement orientés perpendiculairement à l'axe de bobinage Z.

Dans l'exemple représenté sur la figure 2, ces portions de bobinage rectilignes 24 sont parallèles et intercalées entre deux portions circulaires 25. Il est possible de faire varier les dimensions de la pièce formant mandrin 2, notamment son épaisseur selon la direction axiale Z, la longueur des portions de bobinage rectilignes 24 et le rayon de courbure des pièces circulaires 25, en fonction des dimensions de l'insert 3 souhaité. Les pièces circulaires 25 peuvent également comporter des rayons différents. Ainsi, les portions de bobinages rectilignes 24 peuvent ne pas être parallèles.

Le bobinage autour de la pièce formant mandrin 2 comportant des portions de bobinage rectilignes 24 permet de générer en peu de temps un insert 3 comportant au moins une génératrice rectiligne constituée d'un grand nombre de fils enduits 32 parallèles et unidirectionnels.

L'insert 3, une fois bobiné, peut être retiré du dispositif de bobinage 20 en désolidarisant les flasques 21 et 22 l'un de l'autre. La forme de l'insert 3 ainsi formé doit être figée pour éviter que les fils 32 perdent leur orientation. Plusieurs techniques peuvent être mises en oeuvre dans ce but.

Une première technique de maintien en forme de l'insert 3 consiste à prévoir, en début de bobinage, une étape de bobinage d'un premier clinquant métallique d'accrochage de la partie interne de l'insert 3 et, en fin de bobinage, une étape de bobinage d'un second clinquant 28 métallique d'accrochage de la partie externe de l'insert 3. Dans cet exemple, le premier clinquant métallique constitue la pièce formant mandrin 2. Les fils enduits 32 se trouvent donc ainsi entre les clinquants 2 et 28, comme représenté sur la figure 3.

Par ailleurs, comme illustré sur la figure 2, chaque flasque 21 et 22 comporte des encoches 23 sur sa périphérie 27. Chaque encoche 23 du flasque 21 est disposée en vis-à-vis d'une encoche 23 du flasque 22, formant ainsi une paire d'encoches 23. La fixation des sangles métalliques 31 est facilitée par les dimensions des encoches 23 s'étendant vers l'intérieur des flasques 21 et 22 sur une profondeur d. La profondeur d des encoches 23 doit être telle qu'il soit possible d'accéder à l'intérieur creux 29 de la pièce formant mandrin 2 laquelle est disposée autour d'un moyeu du dispositif de bobinage 20, non visible sur la figure 2, comprenant une alternance d'encoches et de dents, les encoches du moyeu étant en phase avec les encoches 23 des flasques 21 et 22. La profondeur d s'étend au-delà de la surface de bobinage de la pièce formant mandrin 2.

Chaque paire d'encoches 23 est destinée à permettre la fixation d'une sangle métallique 31. Les sangles métalliques 31 sont constituées d'un matériau métallique identique à celui du conteneur 4, décrit en liaison avec la figure 4, et de la pièce formant mandrin 2. Les sangles métalliques 31 sont fixées autour de l'insert 3 par un procédé de soudage par contact. Les sangles métalliques 31 sont disposées à intervalles réguliers sur l'insert 3 bobiné.

Une fois l'insert 3 bobiné et les sangles métalliques 31 mises en place, celui-ci peut être retiré du dispositif de bobinage 20 en désolidarisant les flasques 21 et 22 l'un de l'autre. Un exemple d'insert 3 ainsi obtenu est représenté en figure 3. Il consiste en une pièce formant mandrin de forme oblongue comportant deux portions rectilignes 34 et parallèles intercalées entre deux portions circulaires 35.

Une deuxième technique de maintien en forme de l'insert 3, ne nécessitant pas l'utilisation de sangles 31, consiste à prévoir une pièce formant mandrin 2 formant un mandrin oblong comportant au moins un rebord radial, par exemple à section transversale en L ou en U, sur lequel s'enroulent les fils 32. Lorsqu'une nappe liée de fils enduits 32 est utilisée, il est possible de la solidariser à la pièce formant mandrin 2 sur laquelle elle est enroulée et à la nappe de la couche inférieure au moyen d'un procédé par soudage par contact entre deux électrodes et passage d'un courant moyenne fréquence. Les fils 32 sont ainsi soudés au fur et à mesure du bobinage de sorte que, lorsque l'insert 3 est extrait du dispositif de bobinage 20, il forme une pièce solidaire avec la pièce formant mandrin 2.

L'insert 3 est ensuite inséré dans un conteneur 4, comme représenté sur la figure 4. Le conteneur 4 comporte à cet effet une rainure 41 de forme complémentaire à l'insert 3 et dans laquelle vient se loger l'insert 3. Le conteneur 4 constitue la préforme de la matrice d'alliage métallique, de préférence en titane Ti. Un couvercle 5 est rapporté sur le conteneur 4 par soudage par faisceau d'électrons, mis sous vide, puis compacté par un procédé de compaction isostatique à chaud.

L'ensemble est ensuite usiné pour obtenir la pièce mécanique 10 finale : une bielle 10, représentée sur la figure 5. La bielle 10, de forme identique à la bielle 1 de la figure 1, comporte en outre un insert en matériau composite 3, à géométrie de révolution, dont les fils 32 sont en partie orientés selon une direction rectiligne. Cette direction rectiligne est perpendiculaire aux axes Z1 et Z2. Cette bielle 10 permet avantageusement de transmettre les efforts de traction et/ou de compression unidirectionnels. Les portions rectilignes 34 des inserts 3 comportent des fils tous orientés selon une même direction rectiligne.

L'invention s'applique à tout type de pièce mécanique dont la fonction est de transmettre un effort de traction et/ou de compression principalement unidirectionnel et ne se limite donc pas uniquement aux bielles qui ne constituent qu'un exemple d'application.

## Revendications

1. Procédé de fabrication d'une pièce mécanique (10, 110) de forme allongée avec deux extrémités et un évidement cylindrique (11, 12) à chaque extrémité, les axes (Z1, Z2) des évidements étant parallèles entre eux, **caractérisé en ce que** un insert (3) en matériau composite est réalisé par bobinage d'une pluralité de fils enduits (32), formant un faisceau ou une nappe liée et comportant chacun une fibre céramique enrobée d'une gaine métallique, autour d'une pièce (2) formant mandrin, au moins une partie du bobinage s'effectuant selon une direction rectiligne, la pièce (2) formant mandrin comportant deux portions de bobinage rectiligne (24) intercalées entre deux portions circulaires (25), après mise en forme, l'insert est inséré dans un conteneur (4) avec une rainure de forme complémentaire à celle de l'insert (3) et recouvert d'un couvercle (5) pour y subir une compaction isostatique à chaud, l'ensemble étant ensuite usiné pour former ladite pièce mécanique de forme allongée avec les deux évidements cylindriques et des fibres céramiques perpendiculaires aux axes desdits évidements.

2. Procédé de fabrication d'une pièce mécanique (10, 110) selon la revendication 1, les deux portions circulaires (25) ayant des rayons différents.

3. Procédé de fabrication d'une pièce mécanique (10, 110) selon l'une des revendications précédentes, comprenant l'incorporation de deux inserts (3) de part et d'autre de deux faces opposées (42) d'un conteneur (4) pour subir une compaction isostatique à chaud.

4. Procédé de fabrication d'une pièce mécanique (110) selon la revendication précédente, comprenant le positionnement des inserts (3) dans des plans (P2, P3) formant un angle α non nul.

5. Pièce mécanique (10, 110) de forme allongée avec deux extrémités et un évidement cylindrique à chaque extrémité, comportant au moins un insert (3) en matériau composite à matrice métallique, au sein de laquelle s'étendent des fibres céramiques, l'insert (3) en matériau composite étant obtenu à partir d'une pluralité de fils (32) enduits comportant chacun une fibre céramique enrobée d'une gaine métallique, **caractérisée en ce que** l'insert (3) est à géométrie décrivant une structure fermée et dont les fibres céramiques sont en partie orientées selon au moins une direction rectiligne entre les deux évidements cylindriques (11, 12).

6. Pièce mécanique (110) selon la revendication 5, comportant au moins deux inserts (3) positionnés de part et d'autre d'un plan médian (P1) de la pièce mécanique (10).

7. Pièce mécanique (110) selon la revendication 6, dont les deux inserts (3) sont positionnés dans des plans (P2, P3) formant un angle α entre eux.

## Claims

1. Method for producing an elongated mechanical part (10, 110) having two ends and a cylindrical aperture (11, 12) at each end, the axes (Z1, Z2) of the apertures being mutually parallel, **characterised in that** an insert (3) made of composite material is produced by winding a plurality of coated wires (32), which form a bundle or a bonded mat and each comprise a ceramic fibre encased in a metal sheath, around a part (2) which forms a mandrel, at least a portion of the winding taking place in a rectilinear direction, the part (2) which forms a mandrel comprising two portions of rectilinear winding (24) interposed between two circular portions (25), and the insert being inserted, after formation, into a container (4) having a groove, the shape of which is complementary to that of the insert (3), and covered by a lid (5) in order to undergo hot isostatic compaction therein, the assembly then being machined in order to form said elongated mechanical part having two cylindrical apertures and ceramic fibres which are perpendicular to the axes of the apertures.

2. Method for producing a mechanical part (10, 110) according to claim 1, wherein the two circular portions (25) have different radii.

3. Method for producing a mechanical part (10, 110) according to either of the preceding claims, comprising the incorporation of two inserts (3) on each side of two opposite surfaces (42) of a container (4) in order to undergo hot isostatic compaction.

4. Method for producing a mechanical part (110) according to the preceding claim, comprising the positioning of the inserts (3) in planes (P2,P2) which form a non-zero angle α.

5. Elongated mechanical part (10, 110) having two ends and a cylindrical aperture at each end, comprising at least one insert (3) made of metal matrix composite material, within which ceramic fibres extend, the composite material insert (3) being obtained from a plurality of coated wires (32), which each comprise a ceramic fibre encased in a metal sheath, **characterised in that** the insert (3) has a geometry which describes a closed structure and the ceramic fibres of which are oriented, in part, in at least one rectilinear direction between the two cylindrical apertures (11, 12).

6. Mechanical part (110) according to claim 5, comprising at least two inserts (3) which are positioned on each side of a central plane (P1) of the mechanical part (10).

7. Mechanical part (110) according to claim 6, wherein the two inserts (3) are positioned in planes (P2, P3) which form an angle α between each other.

## Patentansprüche

1. Verfahren zur Herstellung eines mechanischen Teils (10, 110) mit langgezogener Form mit zwei Enden und einer zylindrischen Öffnung (11, 12) an jedem Ende, wobei die Achsen (Z1, Z2) der Öffnungen parallel zueinander sind, **dadurch gekennzeichnet, dass** ein Einsatz (3) aus Verbundmaterial durch Wicklung einer Vielzahl von beschichteten Drähten (32) hergestellt wird, die ein Bündel oder eine verbundene Matte bilden und jeweils eine keramische Faser aufweisen, die mit einer metallischen Hülle ummantelt ist, um ein einen Dorn bildendes Teil (2) herum, wobei zumindest ein Teil der Wicklung in einer geradlinigen Richtung erfolgt, wobei das einen Dorn bildende Teil (2) zwei geradlinige Wicklungsabschnitte (24) aufweist, die zwischen zwei kreisförmigen Abschnitten (25) angeordnet sind, und der Einsatz, nach Formung, in einen Behälter (4) mit einer Nut eingesetzt wird, deren Form zu der des Einsatzes (3) komplementär ist, und der mit einem Deckel (5) bedeckt ist, um darin eine isostatische Heißverdichtung zu erfahren, wobei die Anordnung anschließend bearbeitet wird, um das mechanische Teil mit langgezogener Form mit den zwei zylindrischen Öffnungen und keramischen Fasern, die zu den Achsen der Öffnungen parallel sind, zu formen.

2. Verfahren zur Herstellung eines mechanischen Teils (10, 110) nach Anspruch 1, wobei die zwei kreisförmigen Abschnitte (25) einen unterschiedlichen Radius aufweisen.

3. Verfahren zur Herstellung eines mechanischen Teils (10, 110) nach einem der vorhergehenden Ansprüche, umfassend das Einbringen von zwei Einsätzen (3) beiderseits von zwei entgegengesetzten Seiten (42) eines Behälters (4), um eine isostatische Heißverdichtung zu erfahren.

4. Verfahren zur Herstellung eines mechanischen Teils (110) nach dem vorhergehenden Anspruch, umfassend die Positionierung der Einsätze (3) in Ebenen (P2, P3), die einen Winkel α ungleich Null bilden.

5. Mechanisches Teil (10, 110) mit langgezogener Form mit zwei Enden und einer zylindrischen Öffnung an jedem Ende, das mindestens einen Einsatz (3) aus Verbundmaterial mit metallischer Matrix aufweist, in deren Innern sich keramische Fasern erstrecken, wobei der Einsatz (3) aus Verbundmaterial ausgehend von einer Vielzahl von beschichteten Drähten (32) erhalten ist, die jeweils eine keramische Faser aufweisen, die mit einer metallischen Hülle ummantelt ist, **dadurch gekennzeichnet, dass** der Einsatz (3) eine Geometrie aufweist, die eine geschlossene Struktur beschreibt und dessen keramische Fasern zum Teil in mindestens einer geradlinigen Richtung zwischen den zwei zylindrischen Öffnungen (11, 12) ausgerichtet sind.

6. Mechanisches Teil (110) nach Anspruch 5, das mindestens zwei Einsätze (3) aufweist, die beiderseits einer Mittelebene (P1) des mechanisches Teils (10) angeordnet sind.

7. Mechanisches Teil (110) nach Anspruch 6, wobei die zwei Einsätze (3) in Ebenen (P2, P3) angeordnet sind, die zwischen einander einen Winkel α bilden.
